# FASCICULE DE BREVET EUROPEEN

(11) **EP 2 880 674 B1**
(45) Date de publication et mention de la délivrance du brevet: **07.03.2018**
(21) Numéro de dépôt: 13756646.9
(22) Date de dépôt: 01.08.2013
(51) Int. Cl.: H01H 71/70, H01H 3/02, H01H 71/04, H01H 71/02

(54) **APPAREIL ACTIONNEUR DE TYPE AUXILIAIRE D'UN APPAREIL ELECTRIQUE DE PROTECTION DE LIGNE**
HILFSAKTUATORVORRICHTUNG FÜR EINE ELEKTRISCHE VORRICHTUNG ZUM SCHUTZ EINER LEITUNG
AUXILIARY ACTUATOR DEVICE FOR AN ELECTRICAL DEVICE FOR PROTECTING A LINE

(30) Priorité: 02.08.2012 FR 1257557
(43) Date de publication de la demande: 10.06.2015
(73) Titulaire: Hager-Electro SAS, 67210 Obernai (FR)
(72) Inventeur: POINSIGNON, Jean-Marc, 57220 Fouligny (FR); JILLI, Coraline, 68230 Turckheim (FR); GIORDANO, Jean, 13119 St Savournin (FR); LAMARE, Florent, 67190 Mutzig (FR)
(74) Mandataire: Nuss, Laurent
(86) Numéro de dépôt international: PCT/FR2013/051862
(87) Numéro de publication internationale: WO 2014/020287

(56) Documents cités:
- EP-A1- 2 383 766
- EP-A2- 0 625 788

## Description

La présente invention concerne un appareil actionneur d'au moins un appareil électrique de protection de ligne de type disjoncteur à boîtier de même profil accolé à lui sur un rail de fixation. Il s'agit typiquement d'un dispositif ou auxiliaire de réarmement, qui donne la possibilité d'intervenir sur des installations électriques localisées à distance, permettant le cas échéant d'éviter la mobilisation de personnel de surveillance, ou l'arrêt prolongé de l'alimentation d'un site, ou encore simplement des déplacements qui s'avèrent inutiles du fait de l'existence des appareils de l'invention. Un tel dispositif de réarmement est par exemple connu du document EP 2 383 766 A1.

Secondairement, la possibilité d'agir sur des installations électriques à distance peut s'avérer avantageuse sur un plan sécuritaire, le contrôle hors site d'un équipement pouvant être mis à profit pour éviter une prise de risque inutile.

Les appareils actionneurs de l'invention sont accolés à des appareils de protection dotés d'une serrure mécanique destinée à couper au moins une ligne protégée, et qui sont munis d'une manette de commande manuelle déplaçable en au moins deux positions correspondant respectivement à l'ouverture et à la fermeture de la ou des lignes. Pour pouvoir agir sur au moins un appareil de protection de ligne, l'appareil actionneur ou auxiliaire de réarmement selon l'invention comprend :
- des moyens moteurs et un système de transmission consistant en un jeu d'engrenages reliant les moyens moteurs et un levier rotatif solidarisable à la manette de commande de l'appareil de protection accolé,
- lesdits moyens moteurs étant aptes à mouvoir le levier entre deux positions extrêmes correspondants aux positions d'ouverture et de fermeture de la manette de l'appareil de protection.

Du fait des contraintes mécaniques propres à ces mouvements, et des résistances résultant notamment des serrures sur lesquelles sont basés les appareils de protection, l'armement et le désarmement de tels appareils requiert la mise en oeuvre d'une amplitude prédéterminée du déplacement du levier avec une certaine puissance, impliquant notamment une cinématique particulière dans l'auxiliaire de réarmement.

Par ailleurs, ce type de dispositifs peut également servir à communiquer à distance l'état des appareils de protection auxquels ils sont adjoints. Ainsi, ils doivent pouvoir restituer une information sur la nature d'un déclenchement, soit à la suite d'un défaut sur la ligne, soit par action manuelle d'un utilisateur. Enfin, ils sont susceptibles de faire déclencher les produits auxquels ils sont associés même en cas de blocage de la manette, et doivent dès lors être conçus à cet effet.

Pour remplir ces fonctions, et d'autres qui apparaîtront dans la suite de la description, l'appareil actionneur de l'invention, qui doit présenter une possibilité de couplage / découplage du système de transmission et du levier pour permettre l'actionnement des manettes sans interférer avec le système de transmission, prévoit que le système de transmission comporte des moyens rotatifs d'entrainement du levier rotatif dans deux sens de rotation opposés, lesdits moyens d'entrainement ayant un débattement angulaire sensiblement égal à deux fois le trajet angulaire couvert par les manettes des appareils de protection de ligne associés, des moyens de commande des moyens moteurs permettant de réinitialiser la position des moyens d'entrainement après un entrainement de la manette en l'une de ses positions extrêmes en un point milieu entre lesdites positions par rotation inverse égale à un trajet angulaire couvert par la manette. L'appareil actionneur est caractérisé en ce que les moyens d'entrainement consistent en deux couples de faces d'orientation opposée appartenant à deux engrenages et qui sont rotatifs autour d'un même axe, chaque face de l'un pouvant entrer en contact avec une face orientée à l'opposé de l'autre, la valeur du secteur angulaire séparant les faces opposées de l'engrenage d'entrainement étant la moitié de la valeur du secteur angulaire séparant les faces opposées de l'engrenage entrainé, et en ce que les faces opposées entrant en contact appartiennent à des butées solidaires desdits engrenages, dépassant sur chaque engrenage d'une face d'allure perpendiculaire à l'axe de rotation, et dont les trajets interfèrent en cas de rotation desdits engrenages.

Le couplage / découplage est donc en fait basé sur la coopération entre les moyens moteurs et des butées dont le positionnement est calculé pour que l'entrainement réalisé par le levier, en bout de chaîne du système de transmission, soit égal à l'amplitude de la rotation de la manette d'un appareil relié à celui de l'invention. A l'issue de cet entrainement, l'engrenage d'entrainement est dans la plupart des cas ramené à sa position initiale, et il se retrouve par conséquent au contact de l'autre face du levier entrainé, prêt à l'entrainer dans l'autre sens. Le blocage de la manette dans la position dans laquelle elle a été entraînée peut cependant également être recherché, et dans ce cas, il n'y a pas de retour en position milieu.

Selon une configuration possible, un débattement rotatif relatif est obtenu parce que d'une part l'un des engrenages du système de transmission comporte une came à deux butées d'allure radiale placée sur une couronne solidaire dudit engrenage et de diamètre supérieur au diamètre d'engrènement, et que d'autre part un relief oblong dépasse d'un second engrenage du système de transmission coaxial au premier, ledit relief et les butées étant localisés radialement respectivement sur la couronne et sur une face du second pignon de manière à avoir une course qui interfère en cas de rotation.

L'idée générale dans toutes ces configurations est que les moyens moteurs peuvent agir sur le levier, lui-même solidarisable à la ou aux manettes de commande d'au moins un appareil accolé de façon à commander la position desdites manettes en vue d'ouvrir ou de fermer les contacts de l'appareil de protection accolé. Une fois commandée, ladite manette doit pouvoir être manoeuvrée sans agir en retour sur le levier de l'appareil de l'invention, par exemple un auxiliaire de réarmement, ou être bloquée s'il y a lieu.

Selon une possibilité, les moyens moteurs peuvent consister en un moteur à courant continu.

Le dispositif de découplage du système de transmission et du levier est donc mis en oeuvre via les moyens de commande de manière à ce que, après avoir commandé le moteur dans un sens, il réponde à une commande exactement inverse, pour piloter les moyens d'entrainement en sens inverse de telle sorte qu'une opération manuelle sur les manettes, dans l'unique sens disponible, soit éventuellement possible.

Le dispositif de l'invention peut par ailleurs comporter un ressort de torsion disposé entre un engrenage du système de transmission et une butée solidarisée au boîtier. Les fonctions d'un tel ressort peuvent être d'équilibrer les efforts nécessaires à l'armement et au désarmement, en accumulant de l'énergie au désarmement et en la restituant au moment de l'armement. Le ressort est alors contraint dans le sens du désarmement, puis libéré pour l'armement. Alternativement, la fonction peut encore être d'accumuler de l'énergie dans des phases de repos, pour pouvoir en disposer en phase active, par exemple au réarmement.

L'appareil actionneur selon l'invention peut par ailleurs comporter des moyens pour actionner la serrure de l'appareil de protection accolé lors de l'entrainement du levier dans la direction d'ouverture de la manette.

Ces moyens, selon une possibilité, peuvent consister en une biellette entrainée dans une direction d'allure perpendiculaire à l'axe de rotation du levier par les moyens d'entrainement, et comprenant un bras de liaison avec la serrure de l'appareil de protection accolé, ledit bras présentant une interface mécanique de liaison avec l'appareil de protection s'exerçant via un orifice pratiqué dans le boîtier de l'appareil actionneur.

L'appareil de l'invention peut également comporter des moyens de visualisation de l'état de la serrure de chaque appareil de protection accolé.

Selon une possibilité, ces moyens de visualisation peuvent consister en une protubérance saillant de la biellette et visible à travers une fenêtre ou un orifice pratiqué dans le boîtier de l'appareil actionneur.

L'invention va à présent être décrite plus en détail, en référence aux figures annexées, pour lesquelles :
- la figure 1 représente, en vue perspective, un appareil actionneur selon l'invention ;
- la figure 2 montre le levier, en représentation en perspective ; et
- la figure 3 illustre la liaison mécanique entre la biellette d'actionnement/visualisation d'une serrure d'appareil électrique accolé ;
- la figure 4 représente, en vue perspective, le levier et la portion dentée ; et
- la figure 5 montre un appareil actionneur vu selon une direction opposée à celle de la figure 1, mettant en exergue la biellette de la figure précédente.

En référence à la figure 1, qui représente un exemple possible de configuration qui n'est pas couvert par les revendications, mais illustre le mode de fonctionnement de l'appareil actionneur revendiqué, le dispositif actionneur de l'invention (1) comporte un boîtier (2) isolant qui présente le même profil que les produits modulaires de type disjoncteur auquel il est accolé, notamment au niveau de la façade (3) munie d'un levier (4) rotatif et de la semelle (5) dont le profil particulier permet au produit d'être fixé sur un rail normalisé à côté des produits auxquels il sert d'auxiliaire.

L'appareil actionneur (1) comporte des moyens de connexion (6), en l'espèce constitués d'une cage et vis (7) surmontant un dispositif de fixation rapide à lame ressort (8), autorisant respectivement par exemple la fixation de conducteurs de commande et d'une barre de pontage.

Pour remplir sa fonction d'auxiliaire de réarmement / désarmement, l'appareil actionneur (1) de l'invention comporte des moyens moteurs, en l'occurrence un moteur à courant continu (9) dont l'arbre de sortie est muni d'une vis sans fin (10) coopérant avec un jeu d'engrenages (11, 12, 13) transformant notamment le mouvement de rotation selon l'axe du moteur (9) en un mouvement de rotation parallèle à l'axe de pivotement du levier (4). Ce jeu d'engrenages (11, 12, 13) permet également d'adapter le couple et l'amplitude du mouvement rotatif en vue de commander la position dudit levier (4) entre deux positions correspondant aux positions d'ouverture et de fermeture des contacts du produit modulaire qui lui est accolé.

L'engrenage (13) coopère avec une portion dentée (14) montée coaxialement au levier (4), comme cela sera décrit plus en détail dans la suite. Cette portion dentée (14) est libre en rotation par rapport au levier (4) selon un débattement angulaire limité par deux faces opposées faisant office de butées radiales (44, 45) d'un logement (43) prenant la forme d'un secteur angulaire évidé du levier (4), dans lequel est insérée ladite portion dentée (14) (voir en figure 2). Ainsi, en fonctionnement, lorsqu'un signal de commande est envoyé au moteur à courant continu (9), celui-ci actionne le jeu d'engrenages (11, 12, 13) et par conséquent la portion dentée (14) de telle sorte que, lorsque cette dernière est en butée contre l'une des butées (44, 45) du levier (4), elle entraine également le levier (4) suivant un trajet angulaire égal à celui de la manette passant de sa position d'ouverture à sa position de fermeture ou l'inverse. Le moteur repart ensuite en sens inverse et fait exécuter à la portion dentée (14) un trajet angulaire inversé. L'amplitude angulaire totale de la portion (14) est donc égale à deux fois le trajet angulaire correspondant à un changement d'état de la manette du produit modulaire associé.

La figure 2 montre le levier (4) seul sous une certaine orientation, faisant notamment apparaître sa portion centrale située entre les deux plots latéraux (41, 42) lui permettant de pivoter dans le boîtier (2) de l'appareil actionneur (1) de l'invention. Cette portion centrale comporte un logement (43) dans lequel peut pivoter l'anneau central (15) de la portion dentée (14) (voir en figure 3). La figure 2 fait également clairement apparaître les deux faces ou butées (44, 45) orientées radialement par rapport à l'axe de rotation matérialisé par les plots latéraux (41, 42), et qui limitent en pratique la rotation de la portion dentée de la façon expliquée ci-après.

Les faces latérales d'allure radiale et opposées (16, 17) de la portion dentée (14) telle qu'elle apparaît en figure 3, butent en fait contre les parois (44) et (45) orientées sensiblement selon la même direction du logement (43), constituant ainsi les butées du débattement angulaire de la portion d'engrenage (14) dans le levier (4). C'est ce qui ressort de la figure 4 qui montre la coopération entre la portion dentée (14) et le levier (4), leur rotation relative étant bornée par les contacts des couples de faces (16, 44 ; 17, 45).

Une biellette (20), coopérant avec un muret (18) de la portion dentée (14), et qui apparaît aussi en figure 5, est munie de deux excroissances (21) et (22) permettant d'une part d'actionner la serrure mécanique de l'appareil de protection de ligne auquel l'auxiliaire de réarmement de l'invention est accolé, et d'autre part de donner des indications sur le type de déclenchement dudit appareil de protection.

Ainsi, l'excroissance ou bras (21) peut par exemple dépasse du boîtier (2) de l'appareil actionneur (1) de l'invention, par l'intermédiaire d'une fenêtre (non représentée) dont les dimensions prennent en compte la possibilité de son déplacement en translation relativement au boîtier (2). Ce déplacement est provoqué par la portion dentée (14), qui entraîne au moyen d'un muret (18) un plot (23) dépassant d'une extrémité de la biellette (20). Selon sa position, relevée par des capteurs, le bras (22) indique la position de la biellette (20), et par conséquent du bras (21), montrant si la biellette a été déplacée pour commander un déclenchement de la serrure du produit associé.

La disposition de la biellette (20) relativement au boîtier (1) apparaît dans les figures 1 et 5, qui montrent l'intérieur de l'appareil (1) de l'invention selon deux vues sensiblement opposées.

## Revendications

1. Appareil actionneur (1) d'au moins un appareil électrique de protection de ligne à boîtier de même profil accolé à lui sur un rail de fixation, ledit appareil de protection comportant une serrure mécanique destinée à couper au moins une ligne protégée et étant muni d'une manette de commande manuelle déplaçable entre au moins deux positions correspondant respectivement à l'ouverture et à la fermeture de ladite ou desdites lignes, comprenant :
- des moyens moteurs (9) et un système de transmission consistant en un jeu d'engrenages (10, 11, 12, 13, 14) reliant les moyens moteurs (9) et un levier (4) rotatif solidarisable à la manette de commande de l'appareil de protection accolé,
- lesdits moyens moteurs (9) étant aptes à mouvoir le levier (4) entre deux positions extrêmes correspondants aux positions d'ouverture et de fermeture de la manette de l'appareil de protection,
le système de transmission comportant des moyens rotatifs d'entrainement du levier rotatif (4) dans deux sens de rotation opposés, lesdits moyens d'entrainement ayant un débattement angulaire sensiblement égal à deux fois le trajet angulaire couvert par les manettes des appareils de protection de ligne associés, des moyens de commande des moyens moteurs (9) permettant de réinitialiser la position des moyens d'entrainement après un entrainement de la manette en l'une de ses positions extrêmes en un point milieu entre lesdites positions par rotation inverse égale à un trajet angulaire couvert par la manette,
**caractérisé en ce que** les moyens d'entrainement consistent en deux couples de faces d'orientation opposée appartenant à deux engrenages et qui sont rotatifs autour d'un même axe, chaque face de l'un pouvant entrer en contact avec une face orientée à l'opposé de l'autre, la valeur du secteur angulaire séparant les faces opposées de l'engrenage d'entrainement étant la moitié de la valeur du secteur angulaire séparant les faces opposées de l'engrenage entrainé,
et **en ce que** pour deux engrenages coaxiaux du système de transmission, les faces opposées entrant en contact appartiennent à des butées solidaires desdits engrenages, dépassant sur chaque engrenage d'une face d'allure perpendiculaire à l'axe de rotation, et dont les trajets interfèrent en cas de rotation desdits engrenages.

2. Appareil actionneur (1) selon la revendication 1, **caractérisé en ce que** l'un des engrenages du système de transmission comporte une came à deux butées d'allure radiale placée sur une couronne solidaire dudit engrenage et de diamètre supérieur au diamètre d'engrènement, un relief oblong dépassant d'un second engrenage du système de transmission coaxial au premier, les butées et ledit relief étant localisés radialement respectivement sur la couronne et sur une face du second engrenage de manière à avoir une course qui interfère en cas de rotation.

3. Appareil actionneur (1) selon l'une quelconque des revendications précédentes, **caractérisé en ce qu'**il comporte un ressort de torsion disposé entre un engrenage du système de transmission (10, 11,12, 13, 14) et une butée solidarisée au boîtier (2).

4. Appareil actionneur (1) selon l'une quelconque des revendications précédentes, **caractérisé en ce qu'**il comporte des moyens pour actionner la serrure de l'appareil de protection accolé lors de l'entrainement du levier (4) dans la direction d'ouverture de la manette.

5. Appareil actionneur (1) selon la revendication précédente, **caractérisé en ce que** les moyens pour actionner la serrure de l'appareil de protection accolé consistent en une biellette (20) entrainée dans une direction d'allure perpendiculaire à l'axe de rotation du levier (4) par les moyens d'entraînement, et comprenant un bras (21) de liaison avec la serrure de l'appareil de protection accolé, ledit bras (21) présentant une interface mécanique de liaison avec l'appareil de protection s'exerçant via un orifice pratiqué dans le boîtier de l'appareil actionneur.

6. Appareil actionneur (1) selon l'une des revendications précédentes, **caractérisé en ce qu'**il comporte des moyens de visualisation (22) de l'état de la serrure de chaque appareil de protection accolé.

7. Appareil actionneur (1) selon les revendications 5 et 6, **caractérisé en ce que** les moyens de visualisation de l'état de la serrure de l'appareil de protection accolé consistent en une protubérance (22) saillant de la biellette (20) de déclenchement et visible à travers une fenêtre ou un orifice pratiqué dans le boîtier (2) de l'appareil (1).

## Patentansprüche

1. Aktuatorvorrichtung (1) für zumindest eine elektrische Schutzvorrichtung zum Schutz einer Leitung, mit einem Gehäuse gleichen Profils, das an die genannte Vorrichtung an einer Befestigungsschiene angesetzt ist, wobei die Schutzvorrichtung einen mechanischen Verschluss aufweist, der dazu bestimmt ist, zumindest eine geschützte Leitung zu trennen und mit einer manuellen Betätigungshandhabe versehen ist, die zwischen zumindest zwei Stellungen verlagerbar ist, die dem Öffnen bzw. dem Schließen der Leitung bzw. Leitungen entsprechen, aufweisend:
- Bewegungsmittel (9) und ein Getriebesystem, das aus einem Satz von Zahnrädern (10, 11, 12, 13, 14) besteht, welche die Bewegungsmittel (9) und einen drehbaren Hebel (4) verbinden, welcher fest mit der Betätigungshandhabe der angesetzten Schutzvorrichtung verbindbar ist,
- wobei die Bewegungsmittel (9) dazu geeignet sind, den Hebel (4) zwischen zwei Endstellungen zu bewegen, die der Öffnungs- bzw. Schließstellung der Handhabe der Schutzvorrichtung entsprechen, wobei das Getriebesystem drehbare Antriebsmittel zum Antreiben des drehbaren Hebels (4) in zwei entgegengesetzten Drehrichtungen aufweist, wobei die Antriebsmittel einen Winkelausschlag haben, der im Wesentlichen gleich dem Zweifachen der Winkelstrecke ist, welche die Handhaben der zugeordneten Leitungsschutzvorrichtungen überdecken, wobei die Betätigungsmittel für die Bewegungsmittel (9) gestatten, die Stellung der Antriebsmittel nach einem Antrieb der Handhabe in eine ihrer Endstellungen zu einem mittleren Punkt zwischen den Stellungen durch eine umgekehrte Drehung zurückzusetzen, die gleich einer von der Handhabe überdeckten Winkelstrecke ist,
**dadurch gekennzeichnet, dass** die Antriebsmittel aus zwei Paaren von Flächen mit entgegengesetzter Ausrichtung bestehen, die zu zwei Zahnrädern gehören und um eine gleiche Achse drehbar sind, wobei jede Fläche des einen mit einer entgegengesetzt ausgerichteten Fläche des anderen in Kontakt gelangen kann, wobei das Maß des Winkelsektors, welcher die entgegengesetzten Flächen des Antriebszahnrads trennt, dem halben Maß des Winkelsektors entspricht, welcher die entgegengesetzten Flächen den Abtriebszahnrads trennt,
und dass für zwei koaxial verlaufende Zahnräder des Getriebesystems die in Kontakt gelangenden entgegengesetzten Flächen zu Anschlägen gehören, die fest mit den Zahnrädern verbunden sind, an jedem Zahnrad von einer Fläche mit zur Drehachse senkrechtem Verlauf vorstehen und deren Wegstrecken sich bei Drehung der Zahnräder überlagern.

2. Aktuatorvorrichtung (1) nach Anspruch 1, **dadurch gekennzeichnet, dass** eines der Zahnräder des Getriebesystems einen Nocken mit zwei radial verlaufenden Anschlägen aufweist, der an einem fest mit dem Zahnrad verbundenen Kranz angeordnet und im Durchmesser größer als der Eingriffsdurchmesser ist, wobei eine langgestreckte Erhebung von einem koaxial zum ersten verlaufenden zweiten Zahnrad des Getriebesystems vorsteht, wobei die Anschläge und die Erhebung radial an dem Kranz bzw. an einer Fläche des zweiten Zahnrads so angeordnet sind, dass sie eine Bewegungsbahn haben, die sich bei Drehung überlagert.

3. Aktuatorvorrichtung (1) nach einem der vorangehenden Ansprüche, **dadurch gekennzeichnet, dass** sie eine Torsionsfeder aufweist, die zwischen einem Zahnrad des Getriebesystems (10, 11, 12, 13, 14) und einem fest mit dem Gehäuse (2) verbundenen Anschlag angeordnet ist.

4. Aktuatorvorrichtung (1) nach einem der vorangehenden Ansprüche, **dadurch gekennzeichnet, dass** sie Mittel zum Betätigen des Verschlusses der angesetzten Schutzvorrichtung beim Antreiben des Hebels (4) in Öffnungsrichtung der Handhabe aufweist.

5. Aktuatorvorrichtung (1) nach dem vorangehenden Anspruch, **dadurch gekennzeichnet, dass** die Mittel zum Betätigen des Verschlusses der angesetzten Schutzvorrichtung aus einer Schubstange (20) bestehen, die in einer Richtung senkrecht zur Drehachse des Hebels (4) über die Antriebsmittel angetrieben wird, und einen Verbindungsarm (21) zum Verbinden mit dem Verschluss der angesetzten Schutzvorrichtung aufweist, wobei der Arm (21) eine mechanische Verbindungsschnittstelle zur Verbindung mit der Schutzvorrichtung aufweist, die durch eine in dem Gehäuse der Aktuatorvorrichtung ausgeführte Öffnung erfolgt.

6. Aktuatorvorrichtung (1) nach einem der vorangehenden Ansprüche, **dadurch gekennzeichnet, dass** sie Visualisierungsmittel (22) zum Visualisieren des Zustands des Verschlusses einer jeden angesetzten Schutzvorrichtung aufweist.

7. Aktuatorvorrichtung (1) nach den Ansprüchen 5 und 6, **dadurch gekennzeichnet, dass** die Visualisierungsmittel zum Visualisieren des Zustands des Verschlusses der angesetzten Schutzvorrichtung aus einem Vorsprung (22) bestehen, der von der Schubstange (20) zum Auslösen vorspringt und durch ein Fenster oder eine Öffnung hindurch sichtbar ist, die in das Gehäuse (2) der Vorrichtung (1) eingebracht ist.

## Claims

1. Actuator device (1) for at least one electrical device for protecting a line having a housing with the same profile adjacent to the latter on an attachment rail, said protection device comprising a mechanical lock for cutting off at least one protected line and being provided with a manual control switch that is movable between at least two positions that correspond respectively to the opening and closing of said line(s), comprising:
- drive means (9) and a transmission system consisting of a set of gears (10, 11 , 12, 13, 14) connecting the drive means (9) and a rotary lever (4) which can be secured to the control switch of the adjacent protection device,
- said drive means (9) being capable of moving the lever (4) between two end positions corresponding to the open and closed positions of the switch of the protection device, the transmission system comprising rotary means for driving the rotary lever (4) in two opposite directions of rotation, said driving means having an angular displacement substantially equal to twice the angular path covered by the switches of the associated line-protecting devices, means for controlling the drive means (9) enabling to reset the position of the drive means after driving the switch at one of the end positions thereof into a middle point between said positions by a reverse rotation equal to an angular path covered by the switch,
**characterised in that** the drive means consist of two pairs of opposite oriented faces belonging to two gears and which are rotatable about the same axis, each face of one being able to come into contact with a face oriented opposite the other, the value of the angular area separating the opposite faces of the drive gear being half of the value of the angular area separating the opposite faces of the driven gear,
and **in that** for two coaxial gears of the transmission system, the opposite faces coming into contact belong to stops connected to said gears, extending beyond each gear with a running face perpendicular to the axis of rotation, and the paths of which interfere in case of the rotation of said gears.

2. Actuator device (1) according to claim 1, **characterised in that** one of the gears of the transmission system comprises a cam with two radial stops placed on a crown connected to said gear and with a diameter greater than the diameter of the meshing, an oblong elevation projecting beyond a second gear of the transmission system coaxial to the first, the stops and said elevation being arranged radially respectively on the crown and on a face of the second gear so as to have a path which interferes in case of rotation.

3. Actuator device (1) according to any of the preceding claims, **characterised in that** it comprises a torsion spring arranged between a gear of the transmission system (10, 11 , 12, 13, 14) and a stop connected to the housing (2).

4. Actuator device (1) according to any of the preceding claims, **characterised in that** it comprises means for activating the lock of the adjacent protection device during the driving of the lever (4) in the opening direction of the switch .

5. Actuator device (1) according to the preceding claim, **characterised in that** the means for activating the lock of the adjacent protection device consists of a rod (20) driven in running direction perpendicular to the axis of rotation of the lever (4) by the drive means, and comprising an arm (21) for connecting with the lock of the adjacent protection device, said arm (21) having a mechanical interface for connecting with the protection device acting via an opening formed in the housing of the activating device.

6. Actuator device (1) according to any of the preceding claims, **characterised in that** it comprises display means (22) of the lock status of each adjacent protection device.

7. Actuator device (1) according to claims 5 and 6, **characterised in that** the display means of the lock status of the adjacent protection device consist of a protuberance (22) projecting from the activating rod (20) and visible through a window or an opening formed in the housing (2) of the device (1).
